# FASCICULE DE BREVET EUROPEEN

(11) **EP 0 833 988 B1**
(45) Date de publication et mention de la délivrance du brevet: **09.01.2002**
(21) Numéro de dépôt: 97920772.7
(22) Date de dépôt: 16.04.1997
(51) Int. Cl.: E02D 17/20, E01C 3/00

(54) **REMBLAI ALLEGE**
LEICHTES AUFSCHÜTTUNGSBAUWERK
LIGHTWEIGHT EMBANKMENT

(30) Priorité: 18.04.1996 FR 9604879
(43) Date de publication de la demande: 08.04.1998
(73) Titulaire: COLAS, 92100 Boulogne-Billancourt (FR)
(72) Inventeur: TESSONNEAU, Hervé, F-69570 Dardilly (FR)
(74) Mandataire: Jacobson, Claude
(86) Numéro de dépôt international: FR9700689
(87) Numéro de publication internationale: WO9739195

(56) Documents cités:
- EP-A- 0 371 898
- EP-A- 0 707 117
- CH-A- 419 209
- DE-A- 2 415 023

## Description

La présente invention est relative à un remblai allégé et plus particulièrement à la technique de construction d'un tel remblai.

Les remblais routiers traditionnels sont réalisés à partir de matériaux d'excavation, dont la masse volumique est voisine de 2000 kg/m³.

Dans certains cas, pour des problèmes spécifiques (sols compressibles, pentes instables...), il est intéressant d'avoir recours à des matériaux plus légers.

C'est pourquoi de nombreux remblais ont été construits ces dernières années avec des blocs de construction réalisés à partir de matériaux extrêmement légers de masse volumique typiquement comprise entre 20 et 60 kg/m³ environ, par exemple du polystyrène expansé ou une autre matière plastique noble de type SAUL (Structure Alvéolaire Ultra-Légère). Actuellement, la technique utilisée consiste typiquement à empiler de façon jointive des blocs de polystyrène de catégorie EC ou EM d'après une norme française imposant une masse volumique comprise entre 19 et 20 kg/m³,

Cependant, ces blocs fabriqués à partir de matériaux nobles, issus de l'industrie chimique, sont très coûteux, et la technique actuelle nécessite une quantité considérable de blocs de construction.

On connaît en outre du document CH-A-419 209 un remblai allégé suivant le préambule de la revendication 1, ce remblai comprenant des tranches verticales constituées de blocs en mousse de matière plastique.

L'invention a pour but de fournir des remblais allégés économiques et nécessitant peu de matériaux de construction, tout en ayant des propriétés de stabilité améliorées.

A cet effet, l'invention a pour objet un remblai allégé suivant la revendication 1.

Le remblai allégé suivant l'invention peut comporter une ou plusieurs des caractéristiques décrites dans les revendications 2 à 18.

D'autres caractéristiques et avantages de l'invention ressortiront de la description suivante donnée à titre d'exemple sans caractère limitatif en regard des dessins annexés, sur lesquels :
- La figure 1 est une vue en perspective d'un remblai allégé suivant l'invention ;
- La figure 2 est une vue en perspective d'un bloc de construction du remblai allégé représenté sur la figure 1;
- La figure 3 est une vue en perspective d'une variante du remblai allégé, destinée à être construite contre un talus; et
- La figure 4 est une vue en coupe horizontale suivant la ligne 4-4 du remblai allégé représenté sur la figure 3.

Le remblai 1 représenté à la figure 1 est destiné à supporter une voie de chaussée. Sa largeur décroît progressivement de sa base vers son sommet.

Le remblai 1 est construit à partir de blocs 3 de construction de forme parallélépipédique allongée, empilés par couches successives les uns sur les autres, les blocs 3 d'une même couche étant disposés en rangées parallèles.

La première couche du remblai, la couche de base 5, repose sur un lit de pose 6 en sable de carrières ou en matériaux concassés, d'environ 0,1m d'épaisseur en moyenne. Les blocs 3 des autres couches sont posés de façon croisée par rapport aux blocs 3 de la couche adjacente inférieure.

Les blocs 3 de chaque couche sont séparés les uns des autres . par des espaces libres 7. La largeur des espaces libres 7 est constante et inférieure à 1m, et de préférence comprise entre 0,2m et 0,6m.

En variante, la largeur des espaces libres des couches inférieures peut être supérieure à celle des espaces libres des couches supérieures.

Ce schéma d'empilage est observé jusqu'à l'avant-demière couche du remblai allégé 1. La couche de couverture 9 est en revanche formée par des blocs 3 posés de façon jointive pour porter une dalle en béton armé 11 supportant la couche de roulement 13 de la chaussée.

La hauteur des blocs 3 est comprise entre 0,17m et 1,1m. Les blocs appartenant à la même couche ont tous la même hauteur. Dans l'exemple représenté, cette hauteur est uniforme pour tout le remblai, mais, en variante, celle-ci peut varier d'une couche à l'autre.

Les blocs 3 sont réalisés en matériau plastique léger, notamment en polystyrène expansé. On entend par "matériau plastique léger" un matériau plastique de masse volumique inférieure à 1000 kg/m³. Pour répondre aux contraintes de compression auxquelles les blocs sont soumis, la masse volumique du matériau utilisé est supérieure à 21 kg/m³, notamment supérieure à 23 kg/m³, et la résistance à la compression à 10% d'écrasement est supérieure à 110 kPa, notamment supérieure à 130 kPa. Malgré une masse volumique supérieure des blocs de construction par rapport à celle des blocs utilisés pour la construction des remblais connus, le poids total de l'ouvrage reste à peu près le même grâce aux espaces libres entre les blocs d'une couche.

Afin d'empêcher la terre 15 qui est apportée latéralement au remblai 1 pour stabiliser et masquer celui-ci, d'entrer dans les espaces libres 7, au moins une extrémité, et de préférence toutes les extrémités, des espaces libres 7 sont fermées par des embouts 16 constitués du même matériau que les blocs 3, ou par une membrane géotextile.

Pour renforcer la stabilité du remblai et assurer les blocs contre un déplacement latéral, on pourvoie au moins certains des blocs 3 de construction, lors de l'empilage, de moyens de jonction, par exemple ceux représentés sur la figure 2. Ces moyens de jonction sont formés par au moins une tige 17, et de préférence par deux tiges 17. Celles-ci sont notamment des tiges verticales en acier, ayant une longueur plus importante que la hauteur d'un bloc 3 de construction associé, qui transpercent ce bloc respectivement près de ses extrémités et font saillie de part et d'autre du bloc. Les parties saillantes des tiges 17 sont destinées à s'enfoncer dans des blocs de deux couches adjacentes et assurent ainsi les blocs contre un déplacement latéral. Généralement, on utilise des tiges ayant un diamètre de 8mm et une longueur de 1,10m.

Alternativement et en fonction des conditions climatiques, on envisage aussi de coller les blocs les uns sur les autres lors de l'empilage au moyen d'une matière adhésive, notamment de la colle.

La figure 3 montre un remblai allégé 1 destiné à être construit contre un talus incliné 19. Le lit de pose 6 est ici réalisé en matériaux concassés d'une épaisseur moyenne de 0,15m.Sur cette figure, des éléments correspondant à ceux de la figure 1 seront identifiés par les numéros correspondants.

Cette variante se distingue essentiellement du remblai représenté sur la figure 1 par le fait qu'on prévoit des éléments de maintien 21 du remblai logés dans certains espaces libres 7 du remblai 1.

Avantageusement, un tel élément de maintien 21 est réalisé en coulant du béton dans un espace libre 7 formant coffrage perdu. Afin d'empêcher que le béton se répande dans tout le remblai lors du coulage, les extrémités de l'espace libre ainsi que les ouvertures de celui-ci qui communiquent avec les espaces libres des couches inférieures sont fermées par des plaques, ou altemativement, en ce qui concerne les extrémités des espaces libres, par des blocs 22 de polystyrène expansé découpés qui affleurent la surface libre du remblai. Une autre solution pourrait consister à réaliser les obturations en question au moyen de membranes géotextiles. Les éléments de maintien 21 sont, de préférence, coulés dans un espace libre ayant une largeur inférieure à 0,3m d'une couche formée par des blocs ayant une hauteur inférieure à 0,3m, pour ne pas trop alourdir le remblai.

Comme on le voit sur la figure 4, ces éléments de maintien 21 sont reliés par leur extrémité proche du talus 19 à un élément 23 d'ancrage au talus 19. Avantageusement, cet élément d'ancrage 23 est également formé par du béton coulé, en même temps que le béton formant des éléments de maintien 21, dans un intervalle libre prévu entre le talus 19 et le remblai 1.

Avantageusement, l'extrémité 25 de l'espace libre 7 formant coffrage perdu, opposée au talus 19, est élargie. Le béton coulé dans cette extrémité élargie forme ainsi un élément de retenue 26 ayant une forme en T.

Un remblai allégé 1 ayant des espaces libres 7 permet une économie considérable du volume de matériau utilisé pour la construction et, de ce fait, une économie de l'ordre de 20% des coûts de transport.

Un autre avantage du remblai allégé suivant l'invention est relatif au drainage de celui-ci, en particulier quand celui-ci est construit sur un terrain inondable. Dans le cas d'une montée des eaux, l'eau pénètre, à travers le lit de pose 6, dans les espaces libres 7 de la couche de base 5, lesquels communiquent avec des espaces libres 7 des couches supérieures. Au fur et à mesure que l'eau monte, les espaces libres 7 des différentes couches sont emplies progressivement d'eau. Par suite, la poussée d'Archimède exercée sur l'ensemble du remblai est réduite, de sorte que la stabilité du remblai 1 n'est que faiblement affectée par l'inondation.

En variante, on peut faire varier la nature et/ou la densité des blocs d'une couche à l'autre, pour réaliser une optimisation technico-économique dans chaque application particulière.

De plus, certaines au moins des couches peuvent être constituées de blocs de matière SAUL.

## Revendications

1. Remblai allégé (1) comprenant des blocs (3) empilés par couches successives, dans lequel, dans au moins une couche, au moins deux blocs (3) voisins de ladite couche sont séparés l'un de l'autre par un espace libre (7), et dans lequel les blocs (3) présentent une forme générale sensiblement parallélépipédique, **caractérisé en ce que** les blocs (3) de deux couches adjacentes sont posés de façon croisée les uns par rapport aux autres.

2. Remblai allégé selon la revendication 1, **caractérisé en ce que** les blocs (3) d'une même couche sont posés en rangées parallèles.

3. Remblai allégé selon la revendication 1 ou 2, **caractérisé en ce que** les blocs (3) d'une même couche ont la même hauteur, et **en ce que** les blocs (3) d'au moins deux couches différentes présentent une hauteur différente.

4. Remblai allégé selon l'une quelconque des revendications 1 à 3, **caractérisé en ce que** les blocs (3) sont réalisés en un matériau plastique, notamment en polystyrène expansé.

5. Remblai allégé selon l'une quelconque des revendications 1 à 4, **caractérisé en ce que** les blocs (3) sont réalisés en un matériau d'une masse volumique supérieure à 21 kg/m³, notamment supérieure à 23 kg/m³, et d'une résistance à la compression à 10% d'écrasement supérieure à 110 kPa, notamment supérieure à 130 kPa.

6. Remblai allégé selon l'une quelconque des revendications 1 à 5, **caractérisé en ce qu'**au moins un bloc (3) d'au moins une couche est relié à au moins un autre bloc (3) appartenant à au moins une couche adjacente par des moyens de jonction (17).

7. Remblai allégé selon la revendication 6, **caractérisé en ce que** les moyens de jonction sont formés par une matière adhésive, notamment de la colle.

8. Remblai allégé selon la revendication 6, **caractérisé en ce que** les moyens de jonction sont formés par au moins une tige (17), notamment une tige verticale en acier, en saillie sur le bloc (3) et destinée à s'engager dans un bloc (3) d'une couche adjacente.

9. Remblai allégé selon l'une quelconque des revendications 1 à 8, **caractérisé en ce que** la largeur des espaces libres (7) des couches inférieures est supérieure à la largeur des espaces libres (7) des couches supérieures.

10. Remblai allégé selon l'une quelconque des revendications 1 à 9 comprenant une couche de couverture (9), **caractérisé en ce que** les blocs (3) de la couche de couverture (9) du remblai sont posés de façon jointive.

11. Remblai allégé selon l'une quelconque des revendications 1 à 10, **caractérisé en ce qu'**au moins une extrémité d'au moins un espace libre (7) et de préférence toutes les extrémités de tous les espaces libres (7), sont fermées par des embouts (16).

12. Remblai allégé selon l'une quelconque des revendications 1 à 11, **caractérisé en ce qu'**au moins un élément de maintien (21) du remblai est logé dans au moins un espace libre (7).

13. Remblai allégé selon la revendication 12, **caractérisé en ce que** la largeur des espaces libres (7) qui logent un élément de maintien (21), est inférieure à la largeur des autres espaces libres (7) de la même couche, et **en ce que** la hauteur des blocs (3) de cette couche est inférieure à la hauteur d'au moins une autre couche du remblai (1).

14. Remblai allégé selon l'une des revendications 12 et 13, construit contre un talus (19), **caractérisé en ce que** les éléments de maintien (21) du remblai sont reliés par une extrémité à un élément d'ancrage au talus (23), l'élément d'ancrage étant notamment commun à plusieurs éléments de maintien d'une même couche.

15. Remblai allégé selon l'une quelconque des revendications 12 à 14, **caractérisé en ce que** l'élément de maintien (21) du remblai est formé par du béton coulé dans un espace libre (7) formant coffrage perdu, les extrémités de cet espace libre (7) ainsi que les ouvertures de celui-ci qui communiquent avec un espace libre (7) d'une couche inférieure, étant obturées par des éléments d'obturation (22).

16. Remblai allégé selon les revendications 14 et 15 prises ensemble, **caractérisé en ce que** l'élément d'ancrage au talus (23) est formé par du béton coulé dans un intervalle libre prévu entre le talus (19) et le remblai (1).

17. Remblai allégé selon l'une des revendications 15 et 16, construit contre un talus, **caractérisé en ce qu'**au moins une extrémité d'au moins un espace libre (7) servant de coffrage perdu comporte une partie élargie (25) dans laquelle l'élément de maintien (21) forme un élément de retenue (26) pour les blocs (3) du remblai.

18. Remblai allégé selon l'une quelconque des revendications 1 à 17, **caractérisé en ce que** la nature et/ou la densité des blocs varie d'une couche à une autre.

## Claims

1. Lightweight embankment (1) comprising blocks (3) stacked in successive layers, in which, in at least one layer, at least two blocks (3) adjacent to said layer are separated from each other by an open space (7), and in which the blocks (3) display a form which is generally more or less parallelepiped, **characterised in that** these blocks (3) of two adjacent layers are placed such that they are crosswise with respect to each other.

2. Lightweight embankment according to claim 1, **characterised in that** the blocks (3) of any single layer are placed in parallel rows.

3. Lightweight embankment according to claim 1 or 2, **characterised in that** the blocks (3) of any single layer have the same height, and **in that** the blocks (3) of at least two different layers display a different height.

4. Lightweight embankment according to any of claims 1 to 3, **characterised in that** the blocks (3) are manufactured from a plastic material, in particular from expanded polystyrene.

5. Lightweight embankment according to any of claims 1 to 4, **characterised in that** the blocks (3) are manufactured from a material with a density of greater than 21 kg /m³, in particular greater than 23 kg/m3, and with a compressive resistance at 10% crushing of more than 110 kPa, preferably of more than 130 kPa.

6. Lightweight embankment according to any of claims 1 to 5, **characterised in that** at least one block (3) of at least one layer is connected to at least one other block (3) which forms part of at least one adjacent layer by means of jointing (17).

7. Lightweight embankment according to claim 6, **characterised in that** the means of jointing are formed by an adhesive material, in particular glue.

8. Lightweight embankment according to claim 6, **characterised in that** the means of jointing are formed by at least one rod (17), in particular a vertical steel rod, protruding above the block (3) and intended to engage in a block (3) of an adjacent layer.

9. Lightweight embankment according to any of claims 1 to 8, **characterised in that** the width of the open spaces (7) of the lower layers is greater than the width of the open spaces (7) of the upper layers.

10. Lightweight embankment according to any of claims 1 to 9 comprising a covering layer (9), **characterised in that** the blocks (3) of the covering layer (9) of the embankment are placed contiguously.

11. Lightweight embankment according to any of claims 1 to 10, **characterised in that** at least one extremity of at least one open space (7) and preferably all the extremities of all the open spaces (7) are closed by end pieces (16).

12. Lightweight embankment according to any of the claims 1 to 12, **characterised in that** at least one retaining element (21) of the embankment is housed in at least one open space (7).

13. Lightweight embankment according to claim 12, **characterised in that** the width of the open spaces (7) which house a retaining element (21) is less than the width of the other open spaces (7) of the same layer, and **in that** the height of the blocks (3) of this layer is less than the height of at least one other layer of the embankment. (1).

14. Lightweight embankment according to one of claims 12 and 13, constructed against a slope (19), **characterised in that** the retaining elements (21) of the embankment are connected by one extremity to an anchoring element in the slope (23), the anchoring element being in particular common to several retaining elements of any single layer.

15. Lightweight embankment according to any of claims 12 to 14, **characterised in that** the retaining element (2) of the embankment is formed by concrete poured into an open space (7) forming permanent formwork, the extremities of this open space (7), together with the openings thereof which communicate with an open space (7) of a lower layer being sealed off by sealing elements (22).

16. Lightweight embankment according to claims 14 and 15 taken together, **characterised in that** the anchorage element in the slope (23) is formed from concrete poured into an empty area provided between the slope (19) and the embankment (1).

17. Lightweight embankment according to one of claims 15 and 16, constructed against a slope, **characterised in that** at least one extremity of at least one open space (7) serving as permanent formwork comprises an enlarged part (25) in which the retaining element (21) forms a retaining element (26) for the blocks (3) of the embankment.

18. Lightweight embankment according to any of claims 1 to 17, **characterised in that** the type and/or the density of the blocks varies from one layer to another.

## Patentansprüche

1. Abgestützter Erddamm (1), aufweisend Blöcke (3), die in aufeinanderfolgenden Schichten gestapelt sind, wobei in zumindest einer Schicht zumindest zwei benachbarte Blöcke (3) der Schicht voneinander durch einen Freiraum (7) getrennt sind, und wobei die Blöcke (3) im wesentlichen eine allgemeine Quaderform besitzen, dadurch gekannzeichnet, dass die Blöcke (3) von zwei benachbarten Schichten in bezug auf die anderen gekreuzt zu liegen kommen.

2. Abgestützter Erddamm (1) nach Anspruch 1, **dadurch gekennzeichnet, dass** die Blöcke (3) von ein und derselben Schicht in parallelen Reihen angeordnet sind.

3. Abgestützter Erddamm (1) nach Anspruch 1 oder 2, **dadurch gekennzeichnet, dass** die Blöcke (3) von ein und derselben Schicht dieselbe Höhe aufweisen, und dass die Blöcke (3) von zumindest zwei unterschiedlichen Schichten unterschiedliche Höhe aufweisen.

4. Abgestützter Erddamm (1) nach einem der Ansprüche 1 bis 3, **dadurch gekennzeichnet, dass** die Blöcke (3) aus Kunststoffmaterial, insbesondere aus porig-zelligem Polystyrol hergestellt sind.

5. Abgestützter Erddamm (1) nach einem der Ansprüche 1 bis 4, **dadurch gekennzeichnet, dass** die Blöcke (3) aus einem Material mit einer Volumenmasse größer als 21 kg/m³, insbesondere größer als 23 kg/m³ und mit einer 10%-Druckverformungsbeständigkeit größer als 110 kPa, insbesondere größer als 130 kPa hergestellt sind.

6. Abgestützter Erddamm (1) nach einem der Ansprüche 1 bis 5, **dadurch gekennzeichnet, dass** zumindest ein Block (3) von zumindest einer Schicht mit zumindest einem weiteren Block (3), der zu zumindest einer benachbarten Schicht gehört, mittels Verbindungsmitteln (17) verbunden ist.

7. Abgestützter Erddamm (1) nach Anspruch 6, **dadurch gekennzeichnet, dass** die Verbindungsmittel gebildet sind durch Haftmaterial, insbesondere Klebematerial.

8. Abgestützter Erddamm (1) nach Anspruch 6, **dadurch gekennzeichnet, dass** die Verbindungsmittel zumindest durch eine Stange (17) gebildet sind, insbesondere durch eine Eisenvertikalstange, die über den Block (3) übersteht und dazu bestimmt ist, in einen Block (3) einer benachbarten Schicht einzugreifen.

9. Abgestützter Erddamm (1) nach einem der Ansprüche 1 bis 8, **dadurch gekennzeichnet, dass** die Größe der Freiräume (7) von unteren Schichten größer als die Größe der Freiräume (7) von oberen Schichten ist.

10. Abgestützter Erddamm (1) nach einem der Ansprüche 1 bis 9, aufweisend eine Abdeckschicht (9), **dadurch gekennzeichnet, dass** die Blöcke (3) der Abdeckschicht (9) des Erddamms aneinander stoßend zu liegen kommen.

11. Abgestützter Erddamm (1) nach einem der Ansprüche 1 bis 10, **dadurch gekennzeichnet, dass** zumindest ein Ende von zumindest einem Freiraum (7) und bevorzugt sämtliche Enden sämtlicher Freiräume (7) durch Ansatzstücke (16) verschlossen sind.

12. Abgestützter Erddamm (1) nach einem der Ansprüche 1 bis 11, **dadurch gekennzeichnet, dass** zumindest ein Halteelement (21) für den Erddamm in zumindest einem Freiraum (7) aufgenommen ist.

13. Abgestützter Erddamm (1) nach Anspruch 12, **dadurch gekennzeichnet, dass** die Größe der Freiräume (7), die ein Halteelement (21) aufnehmen, kleiner als die Größe der übrigen Freiraume (7) derselben Schicht ist, und dass die Höhe der Blöcke (3) dieser Schicht kleiner als die Höhe von zumindest einer weiteren Schicht des Erddamms (1) ist.

14. Abgestützter Erddamm (1) nach Anspruch 12 oder 13, der gegen eine Böschung (19) erstellt ist, **dadurch gekennzeichnet, dass** die Halteelemente (21) des Erddamms über ein Ende mit einem Verankerungselement an der Böschung (23) verankert sind, wobei das Verankerungselement insbesondere gemeinsam für mehrere Halteelemente ein und derselben Schicht dient.

15. Abgestützter Erddamm (1) nach einem der Ansprüche 12 bis 14, **dadurch gekennzeichnet, dass** das Halteelement (21) des Erddamms aus Beton gebildet ist, der in einem Freiraum (7) gegossen ist, der eine verlorene Schalung bildet, wobei die Enden dieses Freiraums (7) sowie die Öffnungen desselben, die mit einem Freiraum (7) einer unteren Schicht in Verbindung stehen, durch Verschließelemente (22) verschlossen sind.

16. Abgestützter Erddamm (1) nach Anspruch 14 in Verbindung mit 15, **dadurch gekennzeichnet, dass** das Verankerungselement mit der Böschung (23) durch Beton gebildet ist, der in einem freien Zwischenraum gegossen ist, der zwischen der Böschung (19) und dem Erddamm (1) vorgesehen ist.

17. Abgestützter Erddamm (1) nach Anspruch 15 und 16, der gegen eine Böschung erstellt ist, **dadurch gekennzeichnet, dass** zumindest ein Ende von zumindest einem Freiraum (7), der als verlorene Schalung dient, einen vergrößerten Teil (25) umfasst, in welchem das Halteelement (21) ein Rückhalteelement (26) für die Blöcke (3) des Erddamms bildet.

18. Abgestützter Erddamm (1) nach einem der Ansprüche 1 bis 17, **dadurch gekennzeichnet, dass** die Natur- und/oder die Dichte der Blöcke von einer Schicht zur anderen variiert.
